# EUROPÄISCHE PATENTSCHRIFT

(11) **EP 1 302 134 B1**
(45) Veröffentlichungstag und Bekanntmachung des Hinweises auf die Patenterteilung: **09.03.2005**
(21) Anmeldenummer: 01124069.4
(22) Anmeldetag: 10.10.2001
(51) Int. Cl.: A47C 1/023

(54) **Stuhl mit verstellbarer Sitztiefe**
Seat with adjustable sitting depth
Chaise à profondeur variable

(43) Veröffentlichungstag der Anmeldung: 16.04.2003
(73) Patentinhaber: Sedus Stoll AG, 79761 Waldshut (DE)
(72) Erfinder: Habermann, Jutta, 79763 Wutöschingen-Degernau (DE); Kallup, Bernhard, Dr.-Ing., 79809 Weilheim-Remetschwiel (DE); Würth, Artur, 79790 Küssaberg-Reckingen (DE); Schillinger, Jürgen, 79725 Laufenburg-Binzgen (DE)
(74) Vertreter: Pöpper, Evamaria, Dr.

(56) Entgegenhaltungen:
- WO-A-99/63866
- DE-A- 19 941 914
- FR-A- 1 529 439
- US-A- 5 035 466
- US-A- 5 755 488
- US-B1- 6 193 313

## Beschreibung

### Technisches Gebiet

Die Erfindung bezieht sich auf das Gebiet der Möbelindustrie. Sie betrifft einen Stuhl mit verstellbarer Sitztiefe.

### Stand der Technik

Es sind unterschiedliche technische Lösungen für Stühle bekannt, mit denen zur Anpassung an die jeweilige Beinlänge eines Benutzers die Sitztiefe des Stuhles verstellt werden kann.

So wird beispielsweise beim Modell Chicago der Anmelderin der gesamte Sitz auf einer Schiene nach vorn (bzw. hinten) verschoben. Der Nachteil dieses Systems besteht darin, dass die gesamte Sitzmulde, die vordere Überwölbung für die Abstützung der Oberschenkel sowie die Abstützung für den Beckenkamm nach vorn wandert und dadurch die Entfernung zum Lehnenabstützpunkt größer wird. Dadurch ist kein optimales Sitzen mehr möglich.

Bekannt ist auch ein Stuhl der Fa. Sitag mit zweigeteiltem Sitz, bei welchem ein Teil des Sitzes unter das andere Teil abtaucht und dadurch eine Sitztiefenverstellung erfolgt. Diese technische Lösung hat den Nachteil, dass das Polster im vorderen Bereich getrennt ist und somit keine durchgängige Fläche vorhanden ist. Das führt beim Benutzer zu einem unangenehmen Sitzgefühl. Außerdem können auch Druckstellen beim Besitzen auftreten.

Schließlich ist aus der Zeitschrift Office Design vom 03.06.2000, S. 65 ein Bürostuhl mit einem Schiebesitz bekannt, bei welchem die Polsterplatte des Stuhles über einen Keil für die Beckenrandstützung gezogen wird. Die Beckenrandabstützung soll bei Veränderung der Sitztiefe immer in fester Position zum Rücken bleiben. Zwar wird durch eine neuartige Polstertechnik, bei der der Polsterschaum im Randbereich und im Bereich der Sitzbeine härter ausgebildet ist als in dem Bereich, in dem die Oberschenkel aufliegen, ein hoher Sitzkomfort erreicht, welcher aber aufgrund einer fehlenden Sitzmulde nachteilig wieder reduziert wird.

Aus US 6 193 313 B1 ist ein Stuhl mit verstellbarer Sitztiefe bekannt, welcher eine nicht verformbare Sitzpolsterplatte und eine Sitztragplatte aufweist. Die untere Tragplatte weist eine Gleitebene auf, die in Form von geraden Schienen ausgebildet ist, auf denen Räder, die an der Sitzpolsterplatte angebracht sind, vorwärts und rückwärts bewegbar sind, so dass auf diese Weise eine Sitztiefenverstellung realisiert werden kann.

### Darstellung der Erfindung

Die Erfindung versucht, diesen genannten Nachteil des bekannten Standes der Technik zu vermeiden. Ihr liegt die Aufgabe zugrunde, einen Stuhl mit verstellbarer Sitztiefe zu schaffen, bei welchem die Sitztiefe problemlos an die verschiedenen Beinlängen unterschiedlicher Benutzer anpassbar ist und die Sitzmulde des Stuhles immer an der gleichen Stelle verbleibt, so dass ein extrem hoher Sitzkomfort realisiert wird.

Erfindungsgemäß wird dies bei einem Stuhl gemäß Oberbegriff des Patentanspruches 1 dadurch erreicht, dass die Sitzpolsterplatte einen Flexbereich aufweist, welcher eine Sitzmulde bildet, dass an der Sitztragplatte zwei seitliche Führungsbahnen angeordnet sind, in welchen die Sitzpolsterplatte mittels an ihr angeordneter Führungsrippen verschiebbar ist, und dass zwischen der Sitztragplatte und der Sitzpolsterplatte als Mittel zur Verbesserung der Gleiteigenschaften eine Folie angeordnet ist.

Die Vorteile der Erfindung bestehen darin, dass durch den erfindungsgemäßen Schiebesitz die Sitzmulde für einen Benutzer an der optimalen Stelle bleibt und die Sitztiefe der jeweiligen Beinlänge des Benutzers genau angepasst ist. Allein aus der Bewegung des Benutzers heraus kommt es zu einer Verformung der Sitzpolsterplatte. Damit wird ein hervorragender Sitzkomfort erreicht.

Es ist zweckmäßig, wenn an der Sitzpolsterplatte für jede seitliche Führungsbahn der Sitztrageplatte jeweils mindestens drei Führungsrippen vorgesehen sind. Durch dieses Reißverschlussprinzip wird eine genaue Konturführung erreicht. Die Sitzpolsterplatte folgt von ihrem Design her zwar größtenteils der Kontur der Sitztragplatte, aber sie ist nicht genau deckungsgleich mit ihr, sondern um einen bestimmten Betrag hinuntergebogen, so dass eine Wölbung entsteht. Die Teile werden daher unter Spannung montiert.

Außerdem ist es vorteilhaft, wenn das Mittel zur Verbesserung der Gleiteigenschaften eine Folie ist, welche aus Polyethylen besteht und mit Teflon beschichtet ist und welche mittels eines Niederhalters an der Sitztragplatte fixiert ist. Die Sitzpolsterplatte kann dann besonders gut auf der Sitztragplatte gleiten, so dass die Sitztiefe sehr einfach und benutzerfreundlich eingestellt werden kann.

Von Vorteil ist es, wenn die Sitzpolsterplatte aus einem verformbaren Kunststoff besteht, welcher im Flexbereich auf Grund einer speziellen unterbrochenen Kontur besonders stark verformbar ist.

Weiterhin ist es zweckmäßig, wenn die Sitzpolsterplatte mit Hilfe von in Befestigungsdomen der Sitztragplatte verschraubbaren Nutensteinen befestigbar ist und die Nutensteine für die Verschiebung der Sitzpolsterplatte nach vorn bzw. hinten einen Anschlag bilden.

Es ist vorteilhaft, wenn an der Sitztragplatte eine Arretierungstaste zur stufenweisen Arretierung der Sitzpolsterplatte vorgesehen ist. Damit kann die Sitztiefe genau den jeweiligen Bedürfnissen entsprechend eingestellt und arretiert werden.

Schließlich ist es zweckmäßig, wenn die Sitzpolsterplatte einen maximalen Verschiebungsbereich von ca. 60 mm aufweist.

### Kurze Beschreibung der Zeichnung

In der Zeichnung ist ein Ausführungsbeispiel der Erfindung dargestellt.
Es zeigen:
- Fig. 1: einen erfindungsgemäßen Schiebesitz mit Sitzpolterplatte und Sitztragplatte in Explosionsdarstellung;
- Fig. 2: eine Unteransicht des zusammengebauten Schiebesitzes gemäß Fig. 1.

Es sind nur die für das Verständnis der Erfindung wesentlichen Elemente gezeigt.

### Wege zur Ausführung der Erfindung

Nachfolgend wird die Erfindung anhand eines Ausführungsbeispieles und der Figuren 1 und 2 näher erläutert.

Fig. 1 zeigt in einer perspektivischen Explosionsdarstellung einen erfindungsgemäßen Sitz eines Bürodrehstuhles mit Sitztiefenverstellung. Der Schiebesitz besteht im wesentlichen aus einer Sitztragplatte 1 und einer darüber angeordneten Sitzpolsterplatte 2.

Die Sitztragplatte 1 weist an ihren Seiten jeweils eine seitliche Führungsbahn 8 auf, welche sich vom hinteren Ende der Sitztragplatte 1 bis nahe an das vordere Ende der Sitztragplatte 1 erstrecken. Im vorderen Bereich der Sitztragplatte 1 sind zwei Befestigungsdome 9 angeordnet, sowie eine Anzahl von Stützrippen 10 welche sich nach oben erstrecken. Die Sitztragplatte 1 hat eine geschwungene Kontur mit Sitzmulde. An ihrer Unterseite ist eine Aufnahmevorrichtung 14 zur Aufnahme einer Arretierungstaste 4, welche über eine Druckfeder 11 betätigbar ist, angeordnet. Mit Hilfe der Arretierungstaste 4 wird eine stufenweise Arretierung der Sitzpolsterplatte 2 ermöglicht. Im vorliegenden Ausführungsbeispiel sind z. B. vier verschiedene Stellungen möglich.

Die Sitzpolsterplatte 2 weist einen für die Erfindung charakteristischen Flexbereich 7 auf, welcher die Sitzmulde des Stuhles bildet, sowie mehrere jeweils seitlich angeordnete Führungsrippen 6. Es sollten jeweils mindestens drei Führungsrippen vorhanden sein. Die Sitzpolsterplatte 2 wird vorzugsweise aus einem verformbaren Kunststoff hergestellt. Der Flexbereich 7 hat eine spezielle unterbrochene Kontur, welche eine besonders starke Verformbarkeit gewährleistet. Diese Kontur wird im vorliegenden Ausführungsbeispiel realisiert, indem aus der Sitzpolsterplatte 2 eine Mehrzahl versetzt nebeneinander angeordnete Bereiche herausgestanzt sind, welche eine Dreiecksform mit nach innen gewölbten Seiten aufweisen. Der übrig bleibende Zwischenraum zwischen benachbarten Seiten ist somit minimiert. Die verbleibenden Stege gewährleisten einerseits eine noch ausreichende Stabilität der Sitzpolsterplatte 2 im Flexbereich 7, andererseits eine besonders starke Verformbarkeit. Die Sitzpolsterplatte 2 folgt von ihrem Design her zwar größtenteils der Kontur der Sitztragplatte 1, aber sie ist nicht genau deckungsgleich mit ihr, sondern um einen bestimmten Betrag, im vorliegenden Falle um ca. 10 mm, hinuntergebogen, so dass eine Wölbung entsteht. Im vorderen Bereich der Sitzpolsterplatte 2 sind Auswölbungen 12 zur Aufnahme der Stützrippen 10 der Sitztragplatte 1 vorgesehen, sowie zwei Führungsnuten 13 mit einem vorderen und hinteren Anschlag für die Nutensteine 3.

Zur Verbesserung der Gleiteigenschaften ist vorgesehen, zwischen der Sitztragplatte 1 und der Sitzpolsterplatte 2 eine Folie 15 anzuordnen. Die Folie 15 besteht im vorliegenden Ausführungsbeispiel aus Polyethylen und ist auf ihrer Oberseite mit Teflon beschichtet. Die Folie ist ca. 0,5 mm dick. Mit Hilfe mindestens eines pilzförmigen Niederhalters 16 wird die Folie 15 auf der Sitztragplatte 1 gehalten. Auf ihrer dem Niederhalter 16 gegenüberliegenden Seite ist die Folie 15 derartig geschlitzt, dass die Stützrippen 10 der Sitztragplatte 1 an diesen Stellen durch die Folie 15 hindurchragen.

Die Sitztragplatte 1 und die Sitzpolsterplatte 2 werden mittels der Nutensteine 3, die in den Befestigungsdomen 9 mit Schrauben 5 verschraubt werden, befestigt. Die Führungsrippen 6 der Sitzpolsterplatte 2 sind dabei in den Führungsbahnen 8 der Sitztragplatte 1 angeordnet. Da die Sitzpolsterplatte 2 von ihrem Design her zwar größtenteils der Kontur der Sitztragplatte 2 folgt, aber nicht genau deckungsgleich mit ihr ist, werden bei der Montage die Teile 1 und 2 unter Spannung montiert. Sie stehen auch bei der Benutzung des Schiebesitzes unter Spannung.

Fig. 2 zeigt eine Unteransicht des so zusammengebauten Schiebesitzes.

Die Funktionsweise des erfindungsgemäßen Schiebesitzes ist folgende: Der Benutzer setzt sich auf den Stuhl, löst durch einen Druck auf die Arretierungstaste 4 die Arretierung der Sitzpolsterplatte 2 in der Sitztragplatte 1 und schiebt die Sitzpolsterplatte 2 nach vorn bzw. hinten je nach Beinlänge des Benutzers. Die Führungsrippen 6 gleiten nun in den Führungsbahnen 8 und die Nutensteine 3 in den Führungsnuten 13. Aus dieser Bewegung heraus kommt es zu einer Verformung des Flexbereiches 7 der Sitzpolsterplatte 2. Ist eine optimale Anpassung der Sitztiefe an die Beinlänge erreicht, so wird die Arretierungstaste losgelassen und die Sitzpolsterplatte 2 wird fixiert. Der Vorteil dieser Lösung besteht darin, dass die Sitzmulde für den jeweiligen Benutzer an der optimalen Stelle ist und die Sitztiefe der jeweiligen Beinlänge des Benutzers genau angepasst ist. Damit wird ein hervorragender Sitzkomfort erreicht

Selbstverständlich ist die Erfindung nicht auf das beschriebene Ausführungsbeispiel beschränkt, beispielsweise können auch andere Werkstoffe für die Sitztragplatte 1 und die Sitzpolsterplatte 2 benutzt werden. Wichtig ist lediglich, dass die Sitzpolsterplatte 1 verformbar ist und die Werkstoffpaarung beider Teile 1 und 2 gleiten muss.

### Bezugszeichenliste

- 1: Sitztragplatte
- 2: Sitzpolsterplatte
- 3: Nutenstein
- 4: Arretierungstaste
- 5: Schraube
- 6: Führungsrippe von Pos. 2
- 7: Flexbereich von Pos. 2
- 8: Führungsbahn von Pos. 1
- 9: Befestigungsdom in Pos. 1 für Pos. 3
- 10: Stützrippe
- 11: Druckfeder für Pos. 4
- 12: Auswölbung in Pos. 2 zur Aufnahme von Pos. 10
- 13: Führungsnut für Pos. 3
- 14: Aufnahmevorrichtung für Pos. 4
- 15: Mittel zur Verbesserung der Gleiteigenschaften, Folie
- 16: Niederhalter

## Patentansprüche

1. Stuhl mit verstellbarer Sitztiefe, wobei der Sitz des Stuhles aus einer starren Sitztragplatte (1) und einer verschieb- und verformbaren Sitzpolsterplatte (2), auf welcher das Sitzpolster angeordnet ist, besteht, die Sitzpolsterplatte (2) einen Flexbereich (7) aufweist, welcher eine Sitzmulde bildet, an der Sitztragplatte (1) zwei seitliche Führungsbahnen (8) angeordnet sind, in welchen die Sitzpolsterplatte (2) mittels an ihr angeordneter Führungsrippen (6) verschiebbar ist und wobei zwischen der Sitztragplatte (1) und der Sitzpolsterplatte (2) als Mittel (15) zur Verbesserung der Gleiteigenschaften eine Folie angeordnet ist,
welche mit mindestens einem Niederhalter (16) an der Sitztragplatte (1) befestigt ist.

2. Stuhl nach Anspruch 1, **dadurch gekennzeichnet, dass** die Folie aus Polyethylen besteht und mit Teflon beschichtet ist.

3. Stuhl nach Anspruch 1, **dadurch gekennzeichnet, dass** an der Sitzpolsterplatte (2) für jede seitliche Führungsbahn (8) der Sitztragplatte (1) jeweils mindestens drei Führungsrippen (6) vorgesehen sind.

4. Stuhl nach Anspruch 1, **dadurch gekennzeichnet, dass** die Sitzpolsterplatte (2) aus einem verformbaren Kunststoff besteht, welcher im Flexbereich (7) auf Grund einer speziellen unterbrochenen Kontur besonders stark verformbar ist.

5. Stuhl nach Anspruch 1, **dadurch gekennzeichnet, dass** die Sitzpolsterplatte (2) mit Hilfe von in Befestigungsdomen (9) der Siztragplatte (1) verschraubbaren Nutensteinen (3) befestigbar ist, wobei die Nutensteine (3) für die Verschiebung der Sitzpolsterplatte (2) nach vorn bzw. hinten einen Anschlag bilden.

6. Stuhl nach Anspruch 1, **dadurch gekennzeichnet, dass** an der Sitztragplatte (1) eine Arretierungstaste (4) zur stufenweisen Arretierung der Sitzpolsterplatte (2) vorgesehen ist.

7. Stuhl nach Anspruch 1, **dadurch gekennzeichnet, dass** die Sitzpolsterplatte (2) einen maximalen Verschiebungsbereich von ca. 60 mm aufweist.

## Claims

1. Chair with adjustable seat depth, wherein the seat of the chair consists of a rigid seat support plate (1) and a sliding and ductile seat cushion plate (2), on which the seat cushion is arranged, the seat cushion plate (2) contains a flexible area (7), which forms a seat trough, on the seat support plate (1) two lateral guide rails (8) are arranged, in which the seat cushion plate (2) can be displaced with guide ribs (6) that are incorporated in the plate (2), whereby between the seat support plate (1) and the seat cushion plate (2) a foil is arranged as a device (15) for improving the sliding characteristics of the two elements.

2. Chair in accordance with claim 1, **characterised by** the fact that the foil consists of polyethylene and is coated with Teflon.

3. Chair in accordance with claim 1, **characterised by** the fact that on the seat cushion plate (2) at least three guide ribs (6) are provided for each lateral guide rail (8) of the seat support plate (1).

4. Chair in accordance with claim 1, **characterised by** the fact that the seat cushion plate (2) consists of flexible synthetic material, which is particularly ductile in the flexible area (7) due to a special interrupted outline.

5. Chair in accordance with claim 1, **characterised by** the fact that the seat cushion plate (2) can be fastened with the help of sliding blocks (3) that can be screwed into fastening domes (9) of the seat support plate (1), wherein the sliding blocks (3) form a stop to the front and/or back for displacement of the seat cushion plate (2).

6. Chair in accordance with claim 1, **characterised by** the fact that the seat support plate (1) contains an arresting button (4) for a graduated arresting of the seat cushion plate (2).

7. Chair in accordance with claim 1, **characterised by** the fact that the seat cushion plate (2) can travel a maximum distance of about 60 mm.

## Revendications

1. Chaise à profondeur variable **caractérisée par** l'assise de la chaise composée d'une plaque d'appui de l'assise (1) rigide et d'un coussin (2) glissant et souple sur lequel le rembourrage est fixé ; le coussin (2) a une zone flexible (7) qui forme une dépression, deux glissières de guidage latérales étant ajustées sur la plaque d'appui de l'assise (1), dans lesquelles le coussin (2) peut être déplacé au moyen des barres de guidage (6) fixées sur celui-ci et d'une feuille placée entre la plaque d'appui de l'assise (1) et le coussin (2) en tant que dispositif (15) pour améliorer le glissement et fixée sur la plaque d'appui de l'assise à l'aide d'au moins un serre-flan (16).

2. Chaise selon la revendication 1 **caractérisée par** une feuille en polyéthylène et revêtue de téflon.

3. Chaise selon la revendication 1 **caractérisée par** le coussin (2), au moins trois barres de guidage (6) sont prévues pour chaque glissière de guidage (8) latérale de la plaque d'appui de l'assise (1).

4. Chaise selon la revendication 1 **caractérisée par** le coussin (2) en matière synthétique souple, ladite matière étant particulièrement souple dans la zone flexible (7) grâce à un contour spécial interrompu.

5. Chaise selon la revendication 1 **caractérisée par** le coussin (2) pouvant être fixé à l'aide des coulisseaux (3) vissables dans les gorges de guidage (9) de la plaque d'appui de l'assise (1), les coulisseaux (3) formant une butée pour le déplacement du coussin (2) vers l'avant ou vers l'arrière.

6. Chaise selon la revendication 1 **caractérisée par** un bouton d'arrêt (4) prévu sur la plaque d'appui de l'assise (1) pour l'arrêt par paliers du coussin (2).

7. Chaise selon la revendication 1 **caractérisée par** le coussin (2) à un niveau de déplacement de 60 mm environ.
